# EUROPÄISCHE PATENTSCHRIFT

(11) **EP 0 462 299 B1**
(45) Veröffentlichungstag und Bekanntmachung des Hinweises auf die Patenterteilung: **09.03.1994**
(21) Anmeldenummer: 90111553.5
(22) Anmeldetag: 19.06.1990
(51) Int. Cl.: B26D 1/00, B26D 1/29

(54) **Messer zum Verarbeiten eines Fleischstranges**
Cutter for processing a meat product
Couteau pour le travail de viande se présentant sous forme d'un boudin

(43) Veröffentlichungstag der Anmeldung: 27.12.1991
(73) Patentinhaber: Reifenhäuser, Uwe, 57614 Burglahr (DE)
(72) Erfinder: Reifenhäuser, Uwe, 57614 Burglahr (DE)
(74) Vertreter: Bauer, Hubert, Dipl.-Ing.

(56) Entgegenhaltungen:
- EP-A- 0 194 341
- CH-A- 201 273
- DE-A- 3 906 568
- DE-U- 8 627 902
- FR-A- 2 547 236
- FR-A- 2 565 883
- US-A- 1 351 357
- US-A- 2 482 523

## Beschreibung

Die Erfindung betrifft ein Messer mit mindestens zwei um eine gemeinsame Achse rotierbaren Flügeln zum Verarbeiten eines Fleischstranges in Scheiben. Der Fleischstrang ist dazu parallel zur Achse des Messers ausgerichtet und in Längsrichtung verschiebbar. Jeder Flügel des Messers ist mit einer bogenförmig verlaufenden Schneidkante versehen, deren wirksame Schnittlänge mindestens dem maximalen Durchmesser des Fleischstranges entspricht.

Derartige Messer, deren bogenförmige Schneidkante über deren Länge unterschiedlich verlaufen kann, sind allgemein bekannt (siehe DE-U-86 27 902) und ermöglichen es auch bei konstanter Winkelgeschwindigkeit der Flügel, die Schneidkanten mit unterschiedlichen Vorschubgeschwindigkeiten quer durch den Fleischstrang zu führen. Dadurch kann die Vorschubgeschwindigkeit beispielsweise am Anfang eines Schnittes bei noch großer Verformungsneigung des Fleischstranges entsprechend gering gehalten, sodann im weiteren Schnittverlauf je nach der reduzierten Verformungsneigung des Fleischstranges gesteigert und schließlich wiederum gegen Ende des Schnittes bei erneut zunehmender Verformungsneigung des Fleischstranges entsprechend verringert werden.

Ein bevorzugtes Einsatzgebiet eines zweiflügeligen Messers ist jedoch eine Vorrichtung zum Teilen eines Kotelettstranges in Kotelettscheiben. Dabei ist es üblich, das Messer durch einen Elektromotor anzutreiben, der über ein Schneckengetriebe mit der Welle des Messers verbunden ist. Das Schneckengetriebe hat beispielsweise ein Übersetzungsverhältnis von 1 : 8, so daß bei einer Motordrehzahl von 1500 U/min eine Messerdrehzahl von ca. 180 U/min erreicht wird. Bei bekannten Konstruktionen dieser Art wird innerhalb des Antriebssystems erhebliche Rotationsenergie gespeichert, da der Elektromotor ein relativ großes Massenträgheitsmoment besitzt, was sich bei großen Drehzahlen hinsichtlich der speicherbaren Energie entsprechend auswirkt. Ohne diese gespeicherte Energie würde die installierte Leistung des Elektromotors allein nicht ausreichen, um mit dem auf einen Kotelettknochen auftreffenden Messer den Knochen zu spalten. Durch die Rotationsenergie läßt sich jedoch auch ein Knochen in der Schnittebene des Messers durchtrennen.

Soll dagegen das bekannte Messer in eine Vorrichtung eingesetzt werden, die mit einem Hydromotor als Antrieb versehen ist, fehlt es zwangsläufig an einer starren Verbindung zwischen dem hydraulischen Antrieb und der Messerwelle. Durch die niedrigere Drehzahl des Antriebssystems läßt sich insbesondere keine ausreichende Rotationsenergie in das System einbringen.

Der Erfindung liegt die Aufgabe zugrunde, ein Messer der eingangs beschriebenen Art so auszubilden, daß damit auch bei niedrigen Drehzahlen erhebliche Rotationsenergie speicherbar ist, wobei zudem die Flügel des Messers eine wesentliche Stabilisierung erfahren sollen.

Zur Lösung dieser Aufgabe wird von einem Messer der im Oberbegriff des Anspruchs 1 genannten gattungsgemäßen Art ausgegangen, welches erfindungsgemäß die im kennzeichnenden Teil desselben angegebenen Merkmale aufweist.

Durch die erfindungsgemäße Zusatzmasse wird sowohl das Massenträgheitsmoment des Messers wesentlich erhöht als auch eine zusätzliche Fixierung der einzelnen Flügel des Messers erreicht. Wenn gemäß einer Ausgestaltung der Erfindung die Zusatzmasse aus einem die freien Enden der Flügel verbindenden und zur Achse konzentrischen Ring besteht, erhält das Messer dadurch insgesamt eine stabile Ausführung, die beim Verarbeiten eines Fleischstranges die Formgenauigkeit insbesondere bezüglich einer gleichmäßigen Stärke der anfallenden Scheiben begünstigt.

Nach einer weiteren Ausgestaltung der Erfindung kann am Ring im Verbindungsbereich jedes Flügels ein zusätzliches Massensegment angeordnet sein.

Durch die zusätzlichen Massensegmente läßt sich das Massenträgheitsmoment des Messers wesentlich steigern, ohne daß dazu der Ring selbst aus einem verhältnismäßig breiten Profil gefertigt sein müßte, das die De- und Remontage des Messers erschweren könnte, weil üblicherweise der zu verarbeitende Strang durch eine Rinne geführt wird, welche einen verhältnismäßig schmalen Querspalt aufweist, um durch diesen die Messerflügel hindurchzuführen, so daß der Ring um die Führungsrinne herum umläuft und zur De- und Remontage des Messers den Spalt passieren muß.

Es liegt natürlich auch im Rahmen der Erfindung, statt der zusätzlichen Massensegmente den Ring in radialer Richtung breit auszuführen, so daß die Ringstärke in axialer Richtung klein gehalten werden kann, um dennoch ein verhältnismäßig großes Massenträgheitsmoment zu erhalten.

Nach weiteren Ausgestaltungen der Erfindung können die Flügel entweder einflügelig aus einem Messerrohling hergestellt sein oder aber aus Einzelteilen bestehen, die durch eine das Messer in Rotation versetzende Welle und den Ring in Position gehalten sind.

Bestehen die Flügel des Messers aus Einzelteilen, kann es sich empfehlen, jeden Flügel mit einem quadratischen Durchbruch zu versehen, dessen Innenkontur der Außenkontur der Welle im Anordnungsbereich des Messers entspricht.

Diese Ausbildung begünstigt die Verdrehfestigkeit der Messerflügel auf der Welle, obschon eine unbeabsichtigte Verlagerung der einzelnen Flügel relativ zueinander bereits durch die Kombination der an den Flügeln angreifenden Bauteile, nämlich Antriebswelle und Ring, verhindert ist. Die Mehrteiligkeit des Messers bezüglich der einzelnen Flügel hat den Vorteil, daß sich dadurch im Falle von Beschädigungen einzelne Flügel austauschen lassen, ohne das Messer insgesamt austauschen zu müssen.

In der Zeichnung ist ein Ausführungsbeispiel eines erfindungsgemäßen Messers in einer Ansicht dargestellt:
Das Messer 1 besteht aus zwei einstückig ausgebildeten Flügeln 2, die um eine Achse 3 in Pfeilrichtung 4 rotieren, wobei jeder Messerflügel 2 mit einer bogenförmig verlaufenden Schneidkante 5 versehen ist. Enden 6 der Flügel 2 sind über einen konzentrisch zur Achse 3 angeordneten Ring 7 mittels Bolzen 8 verbunden. Im Anschlußbereich der Flügel 2 am Ring 7 sind zusätzlich Massensegmente 9 am Ring befestigt, um das Massenträgheitsmoment des Messers 1 insgesamt zu erhöhen.

## Patentansprüche

1. Messer (1) mit mindestens zwei über eine gemeinsame Achse (3) rotierbaren Messerflügeln (2) zum Verarbeiten eines parallel zur Achse (3) ausgerichteten und in Längsrichtung verschiebbaren Fleischstranges zu Scheiben, wobei jeder Messerflügel (2) mit einer bogenförmig verlaufenden Schneidkante (5) versehen ist, deren wirksame Schnittlänge mindestens dem maximalen Durchmesser des Fleischstranges entspricht, dadurch gekennzeichnet, daß an den freien Enden (6) der Flügel (2) eine Zusatzmasse angebracht ist.

2. Messer nach Anspruch 1, dadurch gekennzeichnet, daß als Zusatzmasse ein die freien Enden (6) der Flügel (2) verbindender, zur Achse (3) konzentrischer Ring (7) vorgesehen ist.

3. Messer nach Anspruch 2, dadurch gekennzeichnet, daß am Ring (7) im Verbindungsbereich jedes Flügels (2) ein zusätzliches Massensegment (9) angeordnet ist.

4. Messer nach mindestens einem der Ansprüche 1 bis 2, dadurch gekennzeichnet, daß die Flügel (2) einstückig aus einem Messerrohling hergestellt sind.

5. Messer nach mindestens einem der Ansprüche 1 bis 3, dadurch gekennzeichnet, daß jeder Flügel (2) aus einem Einzelteil besteht, das durch eine das Messer (2) in Rotation versetzende Welle und den Ring (7) in Position gehalten wird.

6. Messer nach Anspruch 5, dadurch gekennzeichnet, daß jeder Flügel (2) einen vorzugsweise quadratischen Durchbruch aufweist, dessen Innenkontur der Außenkontur der Welle im Anordnungsbereich des Messer (1) entspricht.

## Claims

1. A cutter (1) with at least two cutter blades (2) which can rotate about a common axis (3) for processing a length of meat aligned parallel to the axis (3) and displaceable in the longitudinal direction to form slices, wherein each cutter blade (2) is provided with a cutting edge (5) extending in the form of an arc, the effective cutting length of which corresponds to at least the maximum diameter of the length of meat, characterised in that an auxiliary mass is provided at the free ends (6) of the blades (2).

2. A cutter according to claim 1, characterised in that a ring (7) concentric with the axis (3) and connecting the free ends (6) of the blades (2) is provided as the auxiliary mass.

3. A cutter according to claim 2, characterised in that an additional mass segment (9) is disposed on the ring (7) in the connection region of each blade (2).

4. A cutter according to at least one of claims 1 to 2, characterised in that the blades (2) are manufactured in one piece from a cutter blank.

5. A cutter according to at least one of claims 1 to 3, characterised in that each blade (2) consists of an individual component which is held in position by the ring (7) and by a shaft which sets the cutter (2) in rotation.

6. A cutter according to claim 5, characterised in that each blade (2) has an opening, preferably a square opening, the internal profile of which corresponds to the external profile of the shaft in the region where the cutter (1) is disposed.

## Revendications

1. Couteau (1), ayant au moins deux ailettes (2), susceptibles de tourner par un axe (3) commun, pour produire des tranches à partir de viande se présentant sous forme d'une barre, orientée parallèlement à l'axe (3) et mobile en direction longitudinale, chaque ailette (2) étant munie d'une arête de coupe (5) arquée, dont la longueur de coupe efficace correspond au moins au diamètre maximum de la barre de viande, caractérisé en ce qu'une masselotte supplémentaire est montée aux extrémités libres (6) des ailettes (2).

2. Couteau selon la revendication 1, caractérisé en ce qu'est prévue comme masselotte supplémentaire un anneau (7) concentrique à l'axe (3) et reliant les extrémités (6) libres des ailettes (2).

3. Couteau selon la revendication 2, caractérisé en ce qu'un segment supplémentaire (9) formant masselotte est monté sur l'anneau (7), dans la zone de liaison de chaque ailette (2).

4. Couteau selon au moins l'une des revendications 1 à 2, caractérisé en ce que les ailettes (2) sont fabriquées d'un seul tenant à partir d'une ébauche de couteau.

5. Couteau selon au moins l'une des revendications 1 à 3, caractérisé en ce que chaque ailette (2) est constituée d'une pièce détachée, maintenue en position par un arbre entraînant le couteau (2) en rotation et par l'anneau (7).

6. Couteau selon la revendication 5, caractérisé en ce que chaque ailette (2) présente un passage, de préférence carré, dont le contour intérieur correspond au contour extérieur de l'arbre, dans la zone de montage du couteau (1).
